# EUROPÄISCHE PATENTSCHRIFT

(11) **EP 1 992 724 B1**
(45) Veröffentlichungstag und Bekanntmachung des Hinweises auf die Patenterteilung: **25.01.2012**
(21) Anmeldenummer: 07009593.0
(22) Anmeldetag: 14.05.2007
(51) Int. Cl.: D03C 9/06

(54) **Zweiteilbarer Webschaft**
Heald shaft divisible in two
Corde à lisse pouvant être divisée en deux parties

(43) Veröffentlichungstag der Anmeldung: 19.11.2008
(73) Patentinhaber: Groz-Beckert KG, 72458 Albstadt (DE)
(72) Erfinder: Mettler, Franz, 8832 Wollerau (CH)
(74) Vertreter: Rüger, Barthelt & Abel Patentanwälte

(56) Entgegenhaltungen:
- DE-A1- 19 607 532
- US-A- 4 832 088

## Beschreibung

Die Erfindung betrifft einen Webschaft für Webmaschinen.

Webmaschinen weisen Webschäfte auf, die Weblitzen tragen. Die Weblitzen dienen der Führung von Kettfäden und der Fachbildung. Die Weblitzen sind in der Regel auf zwei im Abstand parallel zueinander gehaltenen Litzentragschienen aufgenommen, die ihrerseits an Schaftstäben gehalten sind. Die Schaftstäbe sind Teil eines rechteckigen Rahmens, der als Webschaft bezeichnet wird. Zur Fachbildung wird er in schneller Folge auf und ab bewegt. Die in Gebrauch horizontal angeordneten Schaftstäbe tragen die Litzentragschienen und sind in der Regel an ihren Enden über Seitenstützen verbunden. Zum Abnehmung und Aufziehen von Litzen können die Seitenstützen entfernt werden. Dies erfolgt in der Regel nachdem der Webschaft aus der Webmaschine herausgenommen worden ist. Dazu muss er von einer entsprechenden Antriebseinrichtung getrennt und aus seinen Führungen herausgezogen werden. Dies setzt allerdings entsprechende lösbare Kupplungen zwischen dem Webschaft und der Antriebseinrichtung voraus. Außerdem müssen die Führungen darauf eingerichtet sein, den Webschaft bedarfsweise freizugeben, so dass er herausgezogen werden kann.

Des Weiteren ist beispielsweise aus der DE 196 07 532 A1 ein Konzept bekannt, bei dem der Webschaft zum Litzenwechsel in der Webmaschine verbleiben kann. Herausgenommen werden lediglich die Litzentragschienen mit den Weblitzen. Die Litzentragschienen sind mit den Schaftstäben lösbar verbunden. Diese Verbindungen sind jedoch bei höheren Arbeitsgeschwindigkeiten der Webmaschine kritisch. Außerdem stellt der Transport zweier Litzentragschienen mit darauf sitzenden Litzen schon wegen der erheblichen Flexibilität der Litzentragschienen ein gewisses Problem dar. Die Gesamtanordnung bestehend aus zwei Litzentragschienen und darauf sitzenden Litzen ist zudem unhandlich.

Davon ausgehend ist es eine Aufgabe der Erfindung, einen verbesserten Webschaft und eine verbesserte Webmaschine zu schaffen.

Diese Aufgabe wird mit dem Webschaft nach Anspruch 1 sowie einer Webmaschine nach Anspruch 11 gelöst:

Der erfindungsgemäße Webschaft stellt in montiertem Zustand einen Rahmen wenigstens ungefähr rechteckiger Bauform dar. Der Rahmen ist in einen maschinenresidenten Rahmenteil und in wenigstens einen abnehmbaren Rahmenteil unterteilt, der mit dem maschinenresidenten Rahmenteil lösbar verbunden ist. Die wenigstens zwei Rahmenteile ergänzen sich zu einem vollständigen Rechteckrahmen. Der maschinenresidente Rahmenteil ist vorzugsweise darauf eingerichtet, nach seiner Montage an der Webmaschine permanent an dieser zu verbleiben. Der abnehmbare Rahmenteil kann hingegen von dem maschinenresidenten Rahmenteil gelöst und aus der Webmaschine entnommen werden.

Dieses Konzept ermöglicht es, die Antriebseinrichtung mit dem maschinenresidenten Rahmenteil zu verbinden und auf dazwischen angeordnete lösbare Kupplungsmittel zu verzichten. Dadurch können die Antriebs- und Verbindungsmittel hinsichtlich ihrer Kraftübertragung und ihres Gewichts optimiert werden.

Weiter ermöglicht dieses erfindungsgemäße Konzept den maschinenresidenten Rahmenteil in einer Führung zu lagern bzw. zu führen, die auf diese Aufgabe hin optimiert ist, ohne Rücksicht darauf nehmen zu müssen, ob die Führungselemente der Führung voneinander zu trennen sind oder nicht. Im vorliegenden Fall wird bevorzugt, dass der Maschinenresidente Rahmenteil somit alle jene Rahmenteile umfasst, die mit der Antriebseinrichtung und mit der Führungseinrichtung verbunden sind bzw. in direkter Beziehung stehen.

Vorzugsweise ist dem maschinenresidenten Rahmenteil wenigstens ein Führungsmittel bzw. Führungseinrichtung zugeordnet, das eine Fachbildungsbewegung gestattet.

Der wenigstens eine abnehmbare Rahmenteil ist vorzugsweise derjenige Rahmenteil, der weder mit der Antriebseinrichtung noch mit der Führungseinrichtung in direkter Beziehung steht.

Beispielsweise wird der maschinenresidente Rahmenteil durch einen Schaftstab und zwei Seitenstützen gebildet. Vorzugsweise sind die beiden Seitenstützen starr mit dem Schaftstab verbunden. Zwischen den Seitenstützen und dem Schaftstab des maschinenresidenten Rahmenteils ist vorzugsweise ein rechter Winkel eingeschlossen. Die beiden Seitenstützen können zueinander parallel orientiert sein: Die Seitenstützen können, wie der sie verbindende Schaftstab, in steifer Leichtbauweise ausgeführt sein. Anders als bei konventionellen Konstruktionen, bei denen die Seitenstützen bevorzugt gelenkig an den Schaftstab angeschlossen waren, können nun die Seitenstütze, ihre Verbindung zu dem Schaftstab und der Schaftstab selbst, hinsichtlich der Steifigkeit optimiert werden. Kostenaspekte können dabei in den Hintergrund treten weil, anders als bei konventionellen Webschäften, der maschinenresidente Rahmenteil nur einmal vorhanden und nicht mehrfach bevorratet werden muss.

Außerdem wird es mit der erfindungsgemäßen Anordnung möglich, die Webschäfte seitlich präzise zu führen und zu lagern. Die Lagerung kann sehr spielarm ausgeführt werden. Die Lagerung kann mit einer kontinuierlichen Nachschmierung versehen werden. Dadurch wird der Webschaft wesentlich ruhiger und vibrationsärmer angetrieben. Dies eröffnet die Möglichkeit der deutlichen Steigerung der Webgeschwindigkeit, ohne dass mit vorzeitigem Verschleiß und Schäden gerechnet werden müsste.

Die Beschleunigung der Arbeitsgeschwindigkeit der Webmaschine wird auch dadurch ermöglicht, dass die für sich steifen Seitenstützen des maschinenresidenten Rahmenteils starr an den Schaftstab des maschinenresidenten Rahmenteils angeschlossen sind, wobei die Eck-Verbindung ebenfalls eine hohe Steifigkeit hat. Selbst wenn der Anschluss des abnehmbaren Rahmenteils dann über weniger steife Verbindungsmittel erfolgt, ist der insgesamt rechteckige Webschaft an zwei seiner Ecken steif, was einer Durchbiegung in Vertikalrichtung stark entgegenwirkt.

Der abnehmbare Rahmenteil besteht vorzugsweise aus einem Schaftstab, der den maschinenresidenten, vorzugsweise u-förmigen Rahmenteil zu einem geschlossenen Rechteck-Rahmen ergänzt. Mit dem abnehmbaren Rahmenteil sind vorzugsweise zwei Litzentragschienen so weit verbunden, dass ein gemeinsamer Transport zu der Webmaschine hin und von dieser weg einfach möglich ist. Wenigstens eine der Litzentragschienen ist dabei vorzugsweise fest mit dem Schaftstab verbunden. Die andere Litzentragschiene kann mit der ersten Litzentragschiene und dem Schaftstab beispielsweise über die Weblitzen verbunden sein. Ergänzend oder alternativ kann die zweite Litzentragschiene durch mindestens einen entsprechenden Halter, wie beispielsweise Laschen, Zugbänder oder dergleichen, verbunden sein. Damit wird ein gemeinsamer Transport des abnehmbaren Rahmenteils der Litzentragschienen und der Litzen zu der Webmaschine hin und von dieser weg auf einfache Weise möglich. Die für das Weben nötigen Weblitzen werden mit diesem abnehmbaren Rahmenteil zur Webmaschine gebracht. Dabei sind die Kettfäden vorzugsweise bereits eingezogen.

Während die erste Litzentragschiene vorzugsweise fest mit dem abnehmbaren Rahmenteil verbunden ist, ist die zweite Litzentragschiene vorzugsweise lösbar mit dem maschinenresidenten Rahmenteil verbunden. Beispielsweise wird die zweite Litzentragschiene mit dem maschinenresidenten Rahmenteil, insbesondere mit seinem Schaftstab verschraubt. Es sind auch andere Verbindungs- oder Kupplungsmittel möglich, beispielsweise Haken, Laschen oder ähnliches.

Weitere Einzelheiten vorteilhafter Ausführungsformen der Erfindung ergeben sich aus der Zeichnung, der Beschreibung oder Ansprüchen. Die Beschreibung ist auf wesentliche Aspekte der Erfindung und sonstiger Gegebenheiten beschränkt. Weitere Details entnimmt der Fachmann der Zeichnung.

In der Zeichnung sind Ausführungsbeispiele der Erfindung veranschaulicht. Es zeigen:
Figur 1 eine erste Ausführungsform eines erfindungsgemäßen Webschafts in teilweiser Explosionsdarstellung,
Figur 2 eine abgewandelte Ausführungsform des erfindungsgemäßen Webschafts in einer teilweisen Explosionsdarstellung,
Figur 3 eine Ausführungsform des erfindungsgemäßen Webschafts mit Mittelstütze in teilweiser Explosionsdarstellung und
Figur 4 eine weitere Ausführungsform eines erfindungsgemäßen Webschafts in teilweiser Explosionsdarstellung.

In Figur 1 ist ein Webschaft 1 veranschaulicht, der zur Fachbildung in einer Webmaschine dient. Der Webschaft 1 wird dazu in einer vertikal auf und ab gehenden Bewegung angetrieben, die in Figur 1 durch einen Pfeil 2 symbolisiert ist. Es ist eine Antriebseinrichtung 3 vorgesehen, die dem Webschaft 1 diese Bewegung erteilt. Zu der Antriebseinrichtung 3 gehört beispielsweise ein Gestänge, zu dem zwei oder mehr Winkelhebel 4, 5 gehören können, die um ortsfeste Drehachsen 6, 7 schwenkbar gelagert sind. Während die in Gebrauch vorzugsweise nach unten weisenden Enden dieser Winkelhebel 4, 5 über eine Verbindungsstange 8 untereinander und über eine Lasche 9 mit einer Fachbildemaschine verbunden sein können, sind die in Gebrauch vorzugsweise etwa horizontal orientierten Arme der Winkelhebel 4, 5 über Verbindungslaschen 10, 11 mit dem Webschaft 1 verbunden. Diese sind mit ihrem jeweiligen unteren Ende vorzugsweise gelenkig mit den Winkelhebeln 4, 5 verbunden und mit ihrem oberen Ende über Gelenke 12, 13 an den Webschaft 1 angeschlossen. Die Gelenke 12, 13 können als spielarme dauergeschmierte Gelenke, beispielsweise mit Gleit- oder Wälzlagern, ausgeführt sein. Außerdem können sie in einen Schmierkreislauf eingebunden sein. Zwischen dem Winkelhebel 4, 5 und dem Webschaft 1 ist ein lösbares Kupplungsmittel weder erforderlich noch vorgesehen.

Der Webschaft 1 ist, wie in Figur 1 durch die Explosionsdarstellung angedeutet ist, in einen maschinenresidenten Rahmenteil 14 und einen abnehmbaren Rahmenteil 15 unterteilt. Der maschinenresidente Rahmenteil 14 ist dazu vorgesehen, während des Litzenwechsels in der Webmaschine zu verbleiben. Dies schließt nicht aus, dass er prinzipiell aus der Webmaschine entfernbar sein kann, wobei der Umfang der dazu erforderlichen Montagemaßnahmen von untergeordneter Bedeutung ist. Bei normalem Litzen- oder Kettfadenwechsel ist er jedoch zum Verbleib in der Webmaschine vorgesehen.

Der maschinenresidente Rahmenteil 14 umfasst in der bevorzugten Ausführungsform einen sich in Gebrauch vorzugsweise horizontal erstreckenden, im Wesentlichen geraden Abschnitt, der als unterer Schaftstab 16 angesehen werden kann. Er besteht beispielsweise aus einem Hohlprofil, beispielsweise einem Aluminiumstrangpresshohlprofil, einem faserverstärkten Kunststoffhohlprofil oder einer sonstigen Tragstruktur, die insbesondere hinsichtlich Kräften in Richtung des Pfeils 2 biegesteif ist. Der untere Schaftstab 16 kann ein Leichtbauprofil mit geringem Gewicht und hoher Biegesteifigkeit sein. An seinen beiden Enden 17, 18 ist der Schaftstab 16 mit Seitenstützen 19, 20 verbunden, die mit dem Schaftstab 16 vorzugsweise einen Winkel von 90° einschließen. Die Seitenstützen 19, 20 sind dadurch parallel zueinander orientiert und bilden mit dem Schaftstab 16 ein flaches "U". Die Seitenstützen 19, 20 können im Wesentlichen den gleichen Querschnitt haben wie der untere Schaftstab 16. Sie können ebenfalls aus einem Leichtbauprofil bestehen und besonders biegesteif sein. Außerdem sind sie an den Enden 17, 18 vorzugsweise starr mit dem Schaftstab 16 verbunden. Die Verbindung kann durch nachträgliches Verbinden der Seitenstützen 19, 20 mit dem Schaftstab 16 durch Schweißen, Kleben, Schrauben, Nieten oder sonstige Verbindungsmittel erfolgen. In solch einem Falle handelt es sich bei den Seitenstützen 19, 20 und dem Schaftstab 16 um eigenständige separate Teile. Die Verbindung der Seitenstützen 19, 20 mit dem Schaftstab 16 kann alternativ dadurch gegeben sein, dass die Seitenstützen 19, 20 und der Schaftstab 16 als gemeinsames einteiliges Bauteil hergestellt werden, beispielsweise aus faserverstärktem Kunststoff mit oder ohne Hohlkammern, Verstärkungseinlagen oder dergleichen. Soweit Hohlkammern in den verwendeten Teilen vorhanden sind, können diese zum Zwecke der Geräuschminderung mit schalldämmenden Mitteln, beispielsweise einem Schaum, ausgefüllt sein.

Den Seitenstützen 19, 20 sind Linearführungen 21, 22 zugeordnet, zu denen in Figur 1 lediglich symbolisch angedeutete Führungselemente 23, 24 gehören. Diese können Gleitführungen, Wälzkörperführungen oder dergleichen sein, die mit den Seitenstützen 19, 20 direkt oder mit an den Seitenstützen 19, 20 ausgebildeten, beispielsweise metallischen Laufbahnen zusammenwirken. Die Führungselemente 23, 24 können mit einer Schmiervorrichtung in Verbindung stehen, die entsprechende Lagerflächen fortwährend mit Schmierstoff versorgt. Außerdem können die entsprechenden Lagerungen in Folge der Steifheit des maschinenresidenten Rahmenteils 14 äußerst spielarm ausgeführt sein. Es ist auch möglich, eines der Führungselemente 23, 24 ortsfest und das andere Führungselement bezogen auf die Längsrichtung des unteren Schaftstabs 16 beweglich, schwimmend oder dämpfend zu lagern. In diesem Fall können die Linearführungen nahezu spielfrei ausgebildet sein und einen sehr ruhigen Lauf des Webschafts 1 garantieren.

Der abnehmbare Rahmenteil 15 wird beispielsweise durch einen oberen Schaftstab 25 gebildet, der wiederum wie bereits der untere Schaftstab 16 als Leichtbauprofil ausgebildet sein kann. Er kann den gleichen Querschnitt wie der untere Schaftstab 16 oder einen abweichenden Querschnitt aufweisen. Er kann in der gleichen Bauart wie der untere Schaftstab 16 oder in einer anderen Bauart ausgebildet sein. Der abnehmbare Rahmenteil 15 ist mit dem maschinenresidenten Rahmenteil 14 vorzugsweise lösbar verbunden. Dazu kann der Schaftstab 25 mit den Seitenstützen 19, 20 verschraubt werden. Beispielsweise bilden dabei entsprechende Abschnitte der Unterseite des Schaftstabs 25 und Endflächen 26, 27 der Seitenstützen 19, 20 eine entsprechende Schnittstelle. Zur Verbindung können Befestigungsbolzen 28, 29 dienen, die den oberen Schaftstab 25 vorzugsweise vertikal durchsetzen und in Gewindebohrungen finden, die in den Seitenstützen 19, 20 vorgesehen sind. Die Verbindung zwischen dem abnehmbaren Rahmenteil 15 und dem maschinenresidenten Rahmenteil 14 kann auch durch andere lösbare Verbindungsmittel, beispielsweise Laschen mit Arretierungen, gebildet sein.

Der obere Schaftstab 25 trägt eine erste (obere) Litzentragschiene 30, auf der mehrere in Figur 1 nur sporadisch angedeutete Weblitzen 31 sitzen. Die Weblitzen 31 sind dabei mit ihren Endösen längs der Litzentragschiene 30 auf dieser gehalten. Die Litzentragschiene 30 ist mit dem Schaftstab 25 über geeignete Verbindungsmittel, beispielsweise Laschen 32, verbunden. Die Verbindung kann permanent, d.h. unlösbar sein.

Während die Weblitzen 31 mit ihren oberen Endösen auf der Litzentragschiene 30 sitzen, sind sie an ihren unteren Endösen an einer unteren Litzentragschiene 33 gefasst. Diese ist in Betrieb mit dem maschinenresidenten Rahmenteil 14 verbunden, bedarfsweise von diesem jedoch lösbar. Zur Verbindung können Verbindungslaschen 34 vorgesehen sein, denen jeweils ein oder mehrere Verbindungsschrauben 35 zugeordnet sind. Über diese sind die Verbindungslaschen 34 mit dem unteren Schaftstab 16 lösbar verbunden. Somit ist die untere Litzentragschiene 33 mit dem unteren Schaftstab 16 lösbar verbunden. Im Sinne der Erfindung sind auch andere Verbindungsmittel, z.B. schraubenlose Verbindungen, Steckverbindungen möglich.

Der Litzenwechsel geht wie folgt:

In Betrieb sind die Befestigungsschrauben 28, 29, 35 angezogen. Der abnehmbare Rahmenteil 15 und der maschinenresidente Rahmenteil 14 sind zu einem steifen rechteckigen Rahmen verbunden. Durch die Antriebseinrichtung 3 wird der Webschaft 1 auf und ab bewegt.

Sollen nun die Weblitzen 31 gewechselt werden, wird der Webschaft 1 in Wechselposition gefahren. Dies ist beispielsweise eine obere Umkehrlage. In dieser werden die Befestigungsschrauben 28, 29, 35 gelöst. Nun kann der abnehmbare Rahmenteil 15 aus der Webmaschine entfernt werden. Wird er nach oben abgehoben, nehmen die auf seiner Litzentragschiene 30 gehaltenen Weblitzen 31 die untere Litzentragschiene 33 mit. Die gesamte Einheit kann aus der Webmaschine entfernt und beispielsweise zu einer Fadeneinziehmaschine überführt werden.

Sollen nun diese oder andere Weblitzen wieder in die Webmaschine eingeführt werden, wird der betreffende abnehmbare Rahmenteil 15 mitsamt seinen Weblitzen 31 und der unteren Litzentragschiene 33 wieder zu der Webmaschine geführt und von oben her in den unteren maschinenresidenten Rahmenteil 14 eingeführt. Nach Einsetzen und Anziehen aller Befestigungsschrauben 28, 29, 35 ist die Webmaschine wieder betriebsbereit.

Während der maschinenresidente Rahmenteil 14 pro Webschaft nur einmal vorhanden ist und in der Maschine verbleibt, kann ein größerer Vorrat von abnehmbaren Maschinenteilen 15 nebst Litzentragschienen und Weblitzen bereitgehalten werden. Es ist deshalb gerechtfertigt, den maschinenresidenten Rahmenteil 14 gegebenenfalls unter Inkaufnahme eines hohen Herstellungs- oder Kostenaufwands hinsichtlich seiner Dauerhaftigkeit und Steifigkeit zu optimieren. Es ist ebenso gerechtfertigt, den abnehmbaren Rahmenteil 15 mit geringerer Rücksicht auf seine Steifigkeit hinsichtlich seines Herstellungsaufwands bzw. der Herstellungskosten zu optimieren.

An der insoweit veranschaulichten Erfindung sind zahlreiche Abwandlungen möglich, von denen nachfolgend lediglich einige wenige erläutert werden:
In Figur 2 ist ein Webschaft 1a veranschaulicht, der weitgehend mit dem Webschaft 1 nach Figur 1 identisch ist. Es gilt deshalb die vorige Beschreibung unter Zugrundelegung der gleichen Bezugszeichen entsprechend.

Während die Litzentragschiene 33 bei dem vorstehend beschriebenen Ausführungsbeispiel lediglich durch die Weblitzen 31 an dem abnehmbaren Rahmenteil 15 gehalten war, sind bei dem Ausführungsbeispiel nach Figur 2 zusätzliche Halter 36, 37 vorgesehen. Diese setzen beispielsweise an den Enden der Litzentragschiene 33 oder auch an einer oder mehreren ihrer Verbindungslaschen 34 an. Die Halter 36, 37 können schmale flexible Blechbänder, Stahldrähte, Stahlseile oder dergleichen sein. Sie können mit der Litzentragschiene 33 und/oder dem Schaftstab 25 fest oder lösbar mit oder ohne Spiel verbunden sein. Im Einzelfall mag auch ein einziger Halter beispielsweise an der Litzentragschiene 33 mittig angreifend genügen.

Eine weitere abgewandelte Ausführungsform der Erfindung veranschaulicht Figur 3. Wiederum wird unter Zugrundelegung der eingeführten Bezugszeichen auf die vorstehende Beschreibung verwiesen.

Der Webschaft 1b nach Figur 3 weist zumindest eine Zwischen- oder Mittelstütze 38 auf, die parallel zu den Seitenstützen 19, 20 angeordnet ist. Sie ist vorzugsweise lösbar mit dem abnehmbaren Rahmenteil 15 und vorzugsweise fest mit dem maschinenresidenten Rahmenteil 14 verbunden. Die Halter 36, 37 können vorhanden sein oder auch entfallen.

Eine weitere Abwandlung zeigt Figur 4. Es gelten die Beschreibungen für die Webschäfte 1, 1a oder 1b nach Figur 1, 2 oder 3 entsprechend. Der Webschaft 1c nach Figur 4 ist insoweit abgewandelt als der obere Schaftstab 25 nicht auf die Stirnflächen 26, 27 der Seitenstützen 19, 20 aufgesetzt sondern zwischen die Seitenstützen 19, 20 eingefügt ist. Die Verbindung zwischen dem oberen Schaftstab 25 und den Seitenstützen 19, 20 kann starr oder auch gelenkig gestaltet sein. Jedenfalls aber ist der untere Schaftstab 16 wiederum starr mit den Seitenstützen 19, 20 verbunden. Die Steifigkeit der Verbindung zwischen den Seitenstützen 19, 20 und dem unteren Schaftstab 16 sichert die Gesamtsteifigkeit des gesamten Webschafts 1c.

Der erfindungsgemäße Webschaft 1 für Webmaschinen ist in einen maschinenresidenten Rahmenteil 14 und einen abnehmbaren Rahmenteil 15 unterteilt. Während der abnehmbare Rahmenteil 15 eine Litzentragschiene 30 trägt, die zum Litzenwechsel nicht von ihm zu lösen ist, ist ihm eine weitere Litzentragschiene 33 zugeordnet, die an dem unteren Schaftstab 16 lösbar gehalten ist. Der obere Schaftstab 25 bildet zusammen mit den beiden Litzentragschienen 30, 33 einen abnehmbaren Rahmenteil 15. Der untere Schaftstab 16 bildet mit Seitenstützen 19, 20 einen maschinenresidenten Rahmenteil. Vorzugsweise sind die Seitenstützen 19, 20 und der untere Schaftstab 16 starr miteinander verbunden.

### Bezugszeichen

- 1: Webschaft
- 2: Pfeil
- 3: Antriebseinrichtung
- 4, 5: Winkelhebel
- 6, 7: Drehachsen
- 8: Verbindungsstange
- 9: Lasche
- 10, 11: Verbindungslaschen
- 12, 13: Gelenke
- 14: maschinenresidenter Rahmenteil
- 15: abnehmbarer Rahmenteil
- 16: unterer Schaftstab
- 17, 18: Enden
- 19, 20: Seitenstützen
- 21, 22: Linearführungen
- 23, 24: Führungselemente
- 25: oberer Schaftstab
- 26, 27: Endflächen
- 28, 29: Befestigungsbolzen
- 30: Litzentragschiene
- 31: Weblitzen
- 32: Laschen
- 33: Litzentragschiene
- 34: Verbindungslaschen
- 35: Befestigungsschraube
- 36, 37: Halter
- 38: Mittelstütze

## Patentansprüche

1. Webschaft (1) für Webmaschinen,
mit einem maschinenresidenten Rahmenteil (14), der an der Webmaschine zu montieren ist,
mit einem abnehmbaren Rahmenteil (15), der mit dem maschinenresidenten Rahmenteil (14) lösbar verbunden ist und der sich mit dem maschinenresidenten Rahmenteil (14) zu einem vollständigen Rechteck-Rahmen ergänzt.

2. Webschaft nach Anspruch 1, **dadurch gekennzeichnet, dass** der maschinenresidente Rahmenteil (14) einen Schaftstab (16) und zwei Seitenstützen (19, 20) aufweist.

3. Webschaft nach Anspruch 2, **dadurch gekennzeichnet, dass** der Schaftstab (16) und die Seitenstützen (19, 20) miteinander starr verbunden sind.

4. Webschaft nach Anspruch 1, **dadurch gekennzeichnet, dass** der abnehmbare Rahmenteil (15) nur einen Schaftstab (25) umfasst.

5. Webschaft nach Anspruch 1, **dadurch gekennzeichnet, dass** der abnehmbare Rahmenteil (15) mit Seitenstützen (19, 20) des Webschafts (1) lösbar verbunden ist.

6. Webschaft nach Anspruch 1, **dadurch gekennzeichnet, dass** der abnehmbare Rahmenteil (15) eine erste Litzentragschiene (30) trägt.

7. Webschaft nach Anspruch 1, **dadurch gekennzeichnet, dass** zu dem abnehmbaren Rahmenteil (15) eine zweite Litzentragschiene (33) gehört, die mit dem abnehmbaren Rahmenteil (15) wenigstens über Weblitzen (31) verbindbar und/oder über wenigstens einen Halter (36, 37) verbunden ist.

8. Webschaft nach Anspruch 1, **dadurch gekennzeichnet, dass** zu dem abnehmbaren Rahmenteil (15) eine zweite Litzentragschiene (33) gehört, die mit dem maschinenresidenten Rahmenteil (14) durch ein lösbares Kupplungsmittel (35) verbunden ist.

9. Webmaschine mit mindestens einem Webschaft nach Anspruch 1.

## Claims

1. Heald frame (1) for weaving machines,
with a machine-resident frame part (14), which is to be mounted on the weaving machine,
with a removable frame part (15), which is detachably connected to the machine-resident frame part (14) and combines with the machine-resident frame part (14) to form a complete rectangular frame.

2. Heald frame according to claim 1, **characterised in that** the machine-resident frame part (14) has a heald frame rod (16) and two side supports (19, 20).

3. Heald frame according to claim 2, **characterised in that** the heald frame rod (16) and the side supports (19, 20) are rigidly connected to one another.

4. Heald frame according to claim 1, **characterised in that** the removable frame part (15) comprises only one heald frame rod (25).

5. Heald frame according to claim 1, **characterised in that** the removable frame part (15) is detachably connected to side supports (19, 20) of the heald frame (1).

6. Heald frame according to claim 1, **characterised in that** the removable frame part (15) supports a first heald bar (30).

7. Heald frame according to claim 1, **characterised in that** the removable frame part (15) includes a second heald bar (33), which can be connected to the removable frame part (15) at least by means of healds (31) and/or by means of at least one holder (36, 37).

8. Heald frame according to claim 1, **characterised in that** the removable frame part (15) includes a second heald bar (33), which is connected to the machine-resident frame part (14) by means of a releasable coupling element (35).

9. Weaving machine with at least one heald frame according to claim 1.

## Revendications

1. Lame pour métiers mécaniques, qui comprend :
- une partie de cadre (14) à demeure dans le métier, qu'il faut monter dans celui-ci,
- une partie de cadre (15) retirable, qui est reliée de manière amovible à la partie de cadre (14) à demeure et qui vient complémenter cette partie (14) pour donner un cadre rectangulaire complet.

2. Lame selon la revendication 1, **caractérisée en ce que** la partie de cadre (14) à demeure présente une verge des lames (16) et deux montants latéraux (19, 20).

3. Lame selon la revendication 2, **caractérisée en ce que** la verge des lames (16) et les montants latéraux (19, 20) sont reliés rigidement entre eux.

4. Lame selon la revendication 1, **caractérisée en ce que** la partie de cadre (15) retirable comprend seulement une verge de lames (25).

5. Lame selon la revendication 1, **caractérisée en ce que** la partie de cadre (15) retirable est reliée de manière amovible aux montants latéraux (19, 20) de la lame (1).

6. Lame selon la revendication 1, **caractérisée en ce que** la partie de cadre (15) retirable porte un premier rail porteur de lisse (30).

7. Lame selon la revendication 1, **caractérisée en ce qu'**à la partie de cadre (15) retirable appartient un second rail porteur de lisse (33) qui peut être relié à la partie de cadre (15) retirable au moins par des lisses (31) et/ou qui lui est relié par au moins une attache (36, 37).

8. Lame selon la revendication 1, **caractérisée en ce qu'**à la partie de cadre retirable (15) appartient un second rail porteur de lisse (33) qui est relié à la partie de cadre (14) à demeure par un moyen d'accouplement (35) amovible.

9. Métier mécanique présentant au moins une lame selon la revendication 1.
